# EUROPÄISCHE PATENTSCHRIFT

(11) **EP 0 718 043 B1**
(45) Veröffentlichungstag und Bekanntmachung des Hinweises auf die Patenterteilung: **01.09.1999**
(21) Anmeldenummer: 95116617.2
(22) Anmeldetag: 21.10.1995
(51) Int. Cl.: B05B 7/14

(54) **Pulverbeschichtigungsanlage**
Powder coating installation
Installation de revêtement par poudrage

(30) Priorität: 24.12.1994 DE 4446798
(43) Veröffentlichungstag der Anmeldung: 26.06.1996
(73) Patentinhaber: ITW Gema AG, 9015 St. Gallen (CH)
(72) Erfinder: Rutz, Guido, CH-9202 Gossau (CH)
(74) Vertreter: Vetter, Ewald Otto, Dipl.-Ing.

(56) Entgegenhaltungen:
- EP-A- 0 365 225
- DE-A- 2 264 386
- PATENT ABSTRACTS OF JAPAN vol. 010 no. 318 (C-381) ,29.Oktober 1986 & JP-A-61 127806 (KOBE STEEL LTD) 16.Juni 1986,
- PATENT ABSTRACTS OF JAPAN vol. 006 no. 165 (C-121) ,28.August 1982 & JP-A-57 081854 (AISIN SEIKI CO LTD;OTHERS: 01) 22.Mai 1982,

## Beschreibung

Die Erfindung betrifft eine Pulverbeschichtungsanlage gemäß Oberbegriff des Anspruchs 1. Eines solche Anlage ist aus DE-A-2 264 386 bekannt.

Aus der EP 0 184 994 B2 ist weiter die Verwendung eines Schalldämpfers als Luftzerstäuberdüse in einem Pulverbehälter bekannt. Die EP 0 452 635 B1 zeigt eine Injektorvorrichtung in einer Pulverbeschichtungsanlage.

Bei Injektoren gelangt oft Beschichtungspulver, insbesondere während der Reinigung mittels Druckluft und bei pulsierendem Pulverförderbetrieb, entgegen der Luftströmungsrichtung rückwärts in die Luftleitungen. Dieses Pulver kann bis zu einem Steuergerät des Injektors zurückverfolgt werden. Das Beschichtungspulver lagert sich in Nischen und an scharfen Ecken ab. Solche Pulververschmutzungen innerhalb der Kanäle der Injektorvorrichtung und der daran angeschlossenen Luftleitungen sowie der an die Luftleitungen angeschlossenen Geräte sind unerwünscht, da sie die Funktionsfähigkeit beeinträchtigen. Pulverablagerungen in den Luftkanälen und Luftleitungen können sich von Zeit zu Zeit lösen und werden dann von der Druckluft als Pulverbatzen auf das zu beschichtende Objekt gesprüht und bilden dort Beschichtungsfehler. Die Injektorvorrichtungen müssen bei einem Pulverwechsel (Wechsel von einer Pulversorte auf eine andere Pulversorte) sehr sorgfältig gereinigt werden, da sonst Pulverreste des ersten Pulvers das später verwendete andere Pulver verunreinigen. Für eine solche Reinigung muß normalerweise die ganze Injektorvorrichtung auseinandergenommen und mit Druckluft gereinigt werden. Für einen schnellen Farbwechsel ist es wünschenswert, daß nur noch der Injektor ausgeblasen zu werden braucht, ohne daß die ganze Injektorvorrichtung auseinandergenommen wird.

Durch die Erfindung soll die Aufgabe gelöst werden, ein Eindringen von Beschichtungspulver in Luftzufuhrleitungen entgegen der Luftzufuhrrichtung derart zu verhindern, daß ein schneller Farbwechsel möglich ist und keine Beschichtungsfehler auftreten.

Diese Aufgabe wird gemäß der Erfindung durch die Merkmale von Anspruch 1 gelöst.

Weitere Merkmale der Erfindung sind in den Unteransprüchen enthalten.

Die Erfindung wird im folgenden mit Bezug auf die Zeichnungen anhand einer bevorzugten Ausführungsform als Beispiel beschrieben. In den Zeichnungen zeigen
- Fig. 1: schematisch eine Injektorvorrichtung teilweise im Axialschnitt, mit zwei Luftzufuhrgeräten nach der Erfindung, im folgenden "Pulversperre" genannt,
- Fig. 2: einen vergrößerten Axialschnitt durch eine der beiden Pulversperren, welche in Pulverkanäle oder Pulverleitungen als Zwischenstück eingesetzt werden kann, um ein Eindringen von Pulver entgegen der Luftzufuhrrichtung zu verhindern.

Anstelle von "Pulversperre" ist auch die Bezeichnung "Rückflußbarriere" möglich. In der vorliegenden Beschreibung wird das Wort "Kanäle" stellvertretend für jede Art von Strömungsweg verwendet, beispielsweise auch für Bohrungen, Rohre, Schläuche.

Die in Fig. 1 dargestellte Injektorvorrichtung hat ein Injektorgehäuse 2, in welchem ein Pulverkanal 4 und ein Pulveransaugkanal 6 rechtwinkelig zueinander gebildet sind, welche an ihren einander zugewandten Enden durch einen winkelförmigen Übergangskanal 8 strömungsmäßig miteinander verbunden sind. Die radial äußere Wand 10 des winkelförmigen Übergangskanals 8 verläuft bogenförmig stufenlos von seinem einem Winkelschenkel 12 zu seinem anderen Winkelschenkel 14. In den einen Winkelschenkel 12 mündet stufenlos ein sich in Strömungsrichtung stufenlos verengender kegelstumpfförmiger Endabschnitt 16 des Pulveransaugkanals 6. Der Pulverkanal 4 hat an seinem stromaufwärtigen Anfang einen in Strömungsrichtung stufenlos konisch enger werdenden Anfangsabschnitt 18, welcher sich stufenlos an den anderen Winkelschenkel 14 anschließt. An den Anfangsabschnitt 18 schließt sich axial und stufenlos ein zylindrischer Kanalabschnitt 20 des Pulverkanals 4 an, dessen Querschnitt gleich groß ist wie der Querschnitt des sich konisch verengenden Anfangsabschnitts 18 an seinem stromabwärtigen Ende. An den zylindrischen Abschnitt 20 schließt sich stromabwärts ein in Strömungsrichtung stufenlos kegelförmig weiter werdender Kanalabschnitt 22 des Pulverkanals 4 an. Der Pulverkanal 4 ist durch ein Rohr 24 gebildet, welches in das Injektorgehäuse 2 eingeschraubt ist und bei Verschleiß ausgetauscht werden kann.

In den Übergangskanal 8 ragt eine axial gegen den stromaufwärtigen Anfangsabschnitt 18 des Pulverkanals 4 gerichtete Injektordüse 26, die über eine Pulversperre 28 an eine nicht dargestellte Druckluftleitung zur Zufuhr von Druck-Förderluft 30 strömungsmäßig angeschlossen ist. Diese Förderluft 30 strömt von der Injektordüse 26 in den Pulverkanal 2 und erzeugt dabei im Übergangskanal 8 einen Unterdruck oder Sog, durch welchen Pulver aus einem nicht dargestellten Pulverbehälter durch den Pulveransaugkanal 6 in den Pulverkanal 4 gesaugt wird und dann zusammen mit der Förderluft 30 durch den Pulverkanal 4 zu einer nicht dargestellten Pulversprühvorrichtung strömt.

In dem Rohr 24 sind mehrere Durchgangsbohrungen 32 gebildet, welche schräg zur Pulverströmungsrichtung in den sich erweiternden Kanalabschnitt 22 des Pulverkanals 4 münden und radial außerhalb des Rohres 24 durch einen Ringraum 34 miteinander in Strömungsverbindung sind, welcher durch ein Filterelement 36 aus mikroporösem Material gefüllt ist, das als Pulversperre dient. Das mikroporäse Material kann Sinterbronze, gesintertes Aluminium oder gesinterter Kunststoff, z.B. Polyäthylen, oder ein anderes Material sein. Das Filterelement 36 umgibt den Pulverkanal 4 koaxial. Die Durchgangsbohrungen 32 sind am stromabwärtigen Ende des Ringraumes 34 gebildet. Der stromaufwärtige Anfang des Ringraumes 34 ist durch eine zu ihm radiale Bohrung 38 im Injektorgehäuse 2 direkt oder über eine zweite Pulversperre 28 an eine nicht dargestellte Druck-Zusatzluftleitung für die Zufuhr von Zusatzluft 42 strömungsmäßig angeschlossen. Der Ringkanal 34 und damit auch das Filterelement 36 haben die hohlzylindrische Form einer Buchse. Die Zusatzluft 42 strömt radial und axial durch das Material des Filterelements 36.

Die beiden Pulversperren 28 und das ebenfalls als Pulversperre verwendete Filterelement 36 verhindern, daß Pulver entgegen der Strömungsrichtung der Förderluft 30 und der Zusatzluft 42 aus dem Pulverkanal 4 einschließlich des Übergangskanals 8 in die Luftkanäle der Förderluft 30 und der Zusatzluft 42 stromaufwärts des Injektorgehäuses 2 gelangt. Die Pulversperre 28 der Zusatzluft 42 und das Filterelement 36 sind als zwei alternative Möglichkeiten gedacht, da eines von beiden bereits ausreicht, ein Eindringen von Pulver aus dem Pulverkanal 4 in den Zusatzluft-Luftkanal zu verhindern. Da kein Pulver in die Zufuhrkanäle oder Zufuhrleitungen der Förderluft 30 oder Zusatzluft 42 gelangen kann, braucht die Injektorvorrichtung bei einem Pulverwechsel nicht auseinander genommen zu werden, sondern es genügt ein Spülen der komplett montierten Injektorvorrichtung mittels Druckluft, bevor von einer Pulversorte auf eine andere Pulversorte gewechselt wird. Da alle Kanäle, welche von Pulver durchströmt werden, stufenlos und ohne Nischen ausgebildet sind, können sich in der Injektorvorrichtung keine Pulverpartikel ansammeln, welche das Reinigen der komplett montierten Injektorvorrichtung erschweren oder verhindern könnten.

Fig. 2 zeigt im Axialschnitt und in einem größeren Maßstab als Fig. 1 eine vorteilhafte Ausführungsform der Pulversperre 28. Sie hat ein rohrartiges Pulversperre-Gehäuse 50, welches aus einem rohrartigen ersten Gehäuseteil 52 und einem rohrartigen zweiten Gehäuseteil 54 besteht, die axial zueinander angeordnet und mittels einer Gewindeverbindung 56 lösbar miteinander verschraubt sind. Der erste Gehäuseteil 52 ist mit einer axialen ersten Durchgangsbohrung 58 versehen, die ein Innengewinde 60 hat. Der äußere Teil der Durchgangsbohrung 58 dient als Kanalanschlußmittel zum Anschluß einer Schlauchleitung oder einer Rohrleitung, über welche von einer Druckluftwelle die Förderluft 30 oder die Zusatzluft 42 zugeführt wird. Der zweite Gehäuseteil 54 ist becherförmig und hat eine zylindrische Gehäusemantelwand 70 und an deren einen Stirnende einen Gehäuseboden 62. Der Gehäuseboden 62 ist mit einer axialen zweiten Durchgangsbohrung 64 versehen, welche sich auch durch einen axialen Anschlußstutzen 66 des Gehäusebodens 62 hindurch erstreckt, auf welchem sich ein Außengewinde 68 befindet. Das Außengewinde 68 dient als zweites Kanalanschlußmittel zum Anschluß des mit Bezug auf die Strömungsrichtung der Förderluft 30 oder der Zusatzluft 42 stromabwärtigen Endes der Pulversperre 28 an Kanäle (Injektordüse 26 und/oder Zusatzluftkanäle 38, 34, 32) im Injektorgehäuse 2.

Im becherförmigen zweiten Gehäuseteil 54 befindet sich mit Abstand zum Gehäuseboden 62 und zur zylinderförmigen Gehäusemantelwand 70 ein becherförmigens Filterelement 36.2 aus mikroporösem Material. Das mikroporöse Material kann Sinterbronze, gesintertes Aluminium oder gesinterter Kunststoff, zum Beispiel Polyäthylen, oder ein anderes Material sein. Seine Porengröße kann beispielsweise im Bereich zwischen 5 µm und 80 µm liegen. Die Poren erstrecken sich durch das gesamte Filterelement 36.2 hindurch, damit es nur für Druckluft, jedoch nicht für Beschichtungspulver durchlässig ist. In das Filterelement 36.2 erstreckt sich axial, von seiner vom Filterboden 71 abgewandten Stirnseite her, ein Träger 72. Der Träger 72 trägt das Filterelement 36.2 und hat einen Gewindesockel 74, welcher in das stromabwärtige Ende des Innengewindes 60 eingeschraubt ist. Der Träger 72 ist mit einer axialen Durchgangsbohrung 78 und mit von ihr abzweigenden radialen Bohrungen 80 versehen, welche in einen zylinderförmig länglichen Ringraum 82 münden, welcher zwischen dem Träger 72 und einer zylindrischen Filtermantelwand 84 des Filterelements 36.2 gebildet ist. Dadurch kann die Förderluft 30 oder die Zusatzluft 42 über eine sehr große innere Oberfläche des becherförmigen Filterelements 36.2 in dieses Filterelement 36.2 eindringen und sowohl radial als auch axial durch das Material des Filterelements 36.2 hindurchströmen und anschließend aus der gesamten Außenfläche des Filterelements 36.2 in den Innenraum des stromabwärtigen Gehäuseteils 54 austreten. Das becherförmige Filterelement 36.2 ist ohne Träger 72 als Druckluft-Schalldämpfer im Handel erhältlich und damit ein preisgünstiger Massenartikel.

Die Pulversperre 28 kann auch in umgekehrter Richtung verwendet werden, derart, daß nicht die Außenseite, sondern die Innenseite des becherförmigen Filterelements 36.2 den abzuschirmenden Pulverraum (Übergangskanal 8 mit Unterdruckbereich oder Pulverkanal 4) begrenzt und die Förderluft 30 oder die Zusatzluft 42 von außen her durch die zweite Durchgangsbohrung 64 in den zweiten Gehäuseteil 54 einströmt und durch die erste Durchgangsbohrung 58 aus dem ersten Gehäuseteil 52 ausströmt.

Gemäß einer nicht dargestellten anderen Ausführungsform kann die Zusatzluft 42 oder eine andere Zusatzluft durch eine Pulversperre 28 und/oder ein Pulversperren-Filterelement 36 oder 36.2 hindurch in den Saugbereich 8, welcher durch den Übergangskanal 8 gebildet ist, eingeleitet werden.

## Patentansprüche

1. Pulverbeschichtungsanlage mit mindestens einem Filter in einem Druckluftweg, welcher an einen Pulverförderkanal (4) anschließbar ist, um Druckluft in den Pulverförderkanal (4) zu leiten, **dadurch gekennzeichnet,** daß der Filter eine Pulversperre (28) ist, die ein rohrartiges Gehäuse (50) aus für Druckluft undurchlässigem Material und mindestens ein Filterelement (36.2) hat, daß das Filterelement (36.2) im Gehäuse (50) zwischen zwei Druckluftweg-Anschlußmitteln (58, 60, 64, 68) angeordnet ist, die nur durch das Filterelement (36.2) hindurch miteinander Strömungsverbindung haben, und daß das Filterelement (36.2) aus einem mikroporösen Material besteht, welches nur für Luft, jedoch nicht für Beschichtungspulver durchlässig ist, um ein Eindringen von Pulver aus dem Pulverförderkanal (4) entgegen der Druckluft-Strömungsrichtung in den Druckluftweg, von dem mit Bezug auf die Druckluft-Zufuhrrichtung stromabwärtigen Druckluftweg-Anschlußmittel (64, 66, 68) in das mit Bezug auf die Druckluft-Zufuhrrichtung stromaufwärtige Druckluftweg-Anschlußmittel (58, 60), zu verhindern.

2. Pulverbeschichungsanlage nach Anspruch 1,
**dadurch gekennzeichnet,** daß das Filterelement (36.2) eine zylindrische Mantelwand (84) hat, deren Material von der Luft radial und axial durchströmt wird.

3. Pulverbeschichtungsanlage nach Anspruch 1 oder 2, **dadurch gekennzeichnet,** daß das Filterelement (36.2) becherförmig hohl ist und einen Becherboden (71) hat, der von der Luft im wesentlichen in Gehäuse-Axialrichtung durchströmt wird.

4. Pulverbeschichtungsanlage nach einem der vorhergehenden Ansprüche,
**dadurch gekennzeichnet,** daß das Filterelement (36.2) an einem Träger (72) befestigt ist, welcher im Gehäuse (50) lösbar befestigt ist und Durchgangsöffnungen (78, 80) hat, die eine Seite des Filterelements (36.2) mit nur einem der Druckluftweg-Anschlußmittel (58, 60) strömungsmäßig verbinden.

5. Pulverbeschichtungsanlage nach einem der vorhergehenden Ansprüche,
**dadurch gekennzeichnet,** daß das Filterelement (36.2) ein handelsüblicher Druckluft-Schalldämpfer ist.

6. Pulverbeschichtungsanlage nach einem der vorhergehenden Ansprüche,
**dadurch gekennzeichnet,** daß das Gehäuse (50) aus zwei axial zueinander angeordneten und miteinander lösbar verbundenen Gehäuseteilen (52, 54) besteht, daß das Filterelement (36.2) von der Gehäuseinnenseite her an einen der beiden Gehäuseteile (52) angeschraubt ist und dadurch nur nach Trennung der beiden Gehäuseteile (52, 54) ausgetauscht werden kann, daß jeder der beiden Gehäuseteile (52, 54) mit einem der beiden Druckluftweg-Anschlußmittel (58, 60, 64, 66, 68) versehen ist.

7. Pulverbeschichtungsanlage nach einem der vorhergehenden Ansprüche,
**dadurch gekennzeichnet,** daß die Pulversperre (28) am stromabwärtigen Ende des Druckluftweges nahe am Pulverkanal (4) angeordnet ist.

## Claims

1. A powder coating arrangement having at least one filter in a compressed air path which can be connected to a powder conveyor duct (4) for passing compressed air into the powder conveyor duct (4), characterised in that the filter is a powder blocker (28) which has a tubular casing (50) of material which is impermeable for compressed air and at least one filter element (36.2), that the filter element (36.2) is arranged in the casing (50) between two compressed air path connecting means (58, 60, 64, 68) which have a flow communication with each other only through the filter element (36.2) and that the filter element (36.2) comprises a microporous material which is permeable only for air but not for coating powder in order to prevent powder from penetrating from the powder conveyor duct (4) in opposite relationship to the compressed air flow direction into the compressed air path, from the compressed air path connecting means (64, 66, 68) which is downstream in relation to the compressed air feed direction into the compressed air path connecting means (58, 60) which is upstream in relation to the compressed air feed direction.

2. A powder coating arrangement according to claim 1 characterised in that the filter element (36.2) has a cylindrical peripheral wall (84), through the material of which the air flows radially and axially.

3. A powder coating arrangement according to claim 1 or claim 2 characterised in that the filter element (36.2) is of a hollow cup-shaped configuration and has a cup end portion (71) through which the air flows substantially in the axial direction of the casing.

4. A powder coating arrangement according to one of the preceding claims characterised in that the filter element (36.2) is fixed to a carrier (72) which is releasably fixed in the casing (50) and has through openings (78, 80) which provide a flow communication of one side of the filter element (36.2) with only one of the compressed air path connecting means (58, 60).

5. A powder coating arrangement according to one of the preceding claims characterised in that the filter element (36.2) is a commercially available compressed air sound absorber.

6. A powder coating arrangement according to one of the preceding claims characterised in that that the casing (50) comprises two casing portions (52, 54) which are arranged axially with respect to each other and which are releasably connected to each other, that the filter element (36.2) is screwed from the inside of the casing to one of the two casing portions (52) and thereby can be replaced only after separation of the two casing portions (52, 54) and that each of the two casing portions (52, 54) is provided with one of the two compressed air path connecting means (58, 60, 64, 66, 68).

7. A powder coating arrangement according to one of the preceding claims characterised in that the powder blocker (28) is arranged at the downstream end of the compressed air path adjacent the powder duct (4).

## Revendications

1. Installation de revêtement par poudrage, avec au moins un filtre dans une voie à air comprimé pouvant être raccordée à un canal de transport de la poudre (4) pour guider l'air comprimé dans le canal de transport de la poudre (4), **caractérisée en ce que** le filtre est un dispositif de barrage de poudre (28) qui possède un boîtier (50) en forme de tuyau en matériau imperméable à l'air comprimé et possède au moins un élément de filtrage (36.2), en ce que l'élément de filtrage (36.2) est placé dans le boîtier (50) entre deux moyens de raccordement de la voie à air comprimé (58, 60, 64, 68), moyens qui possèdent une liaison d'écoulement entre eux seulement par l'intermédiaire de l'élément de filtrage (36.2), et en ce que l'élément de filtrage (36.2) est composé d'un matériau microporeux qui est perméable uniquement à l'air et non à la poudre de revêtement, afin d'empêcher une pénétration de poudre provenant du canal de transport de poudre (4) dans la voie à air comprimé en sens contraire du sens d'écoulement de l'air comprimé, du moyen de raccordement de la voie à air comprimé (64, 66, 68) placé en aval par rapport au dispositif d'alimentation de l'air comprimé dans le moyen de raccordement de la voie à air comprimé (58, 60) placée en amont par rapport à la direction d'amenée de l'air comprimé.

2. Installation de revêtement par poudrage selon la revendication 1, **caractérisée en ce que** l'élément de filtrage (36.2) possède une paroi de surface (84) cylindrique dont le matériau est traversé par l'air radialement et axialement.

3. Installation de revêtement par poudrage selon la revendication 1 ou 2, **caractérisée en ce que** l'élément de filtrage (36.2) est creux en forme de godet et possède un fond de godet (71) traversé par l'air essentiellement en direction axiale par rapport au boîtier.

4. Installation de revêtement par poudrage selon l'une des revendications précédentes, **caractérisée en ce que** l'élément de filtrage (36.2) est fixé à un support (72) lui-même fixé à un boîtier (50) de façon amovible et possédant des ouvertures de passage (78, 80) reliant un côté de l'élément de filtrage (36.2) à un seul des moyens de raccordement de la voie à air comprimé (58, 60) selon le courant.

5. Installation de revêtement par poudrage selon l'une des revendications précédentes, **caractérisée en ce que** l'élément de filtrage (36.2) est un silencieux à air comprimé du commerce.

6. Installation de revêtement par poudrage selon l'une des revendications précédentes, **caractérisée en ce que** le boîtier (50) est composé de deux parties de boîtier (52, 54) placées de façon axiale l'une par rapport à l'autre et reliées entre elles de façon amovible, en ce que l'élément de filtrage (36.2) est vissé sur l'une des deux parties du boîtier (52) du côté intérieur du boîtier et qu'en conséquence il ne peut être remplacé qu'après séparation des deux parties du boîtier (52, 54), en ce que chacune des deux parties du boîtier (52, 54) est munie de l'un des deux moyens de raccordement de la voie à air comprimé (58, 60, 64, 66, 68).

7. Installation de revêtement par poudrage selon l'une des revendications précédentes, **caractérisée en ce que** le dispositif de barrage de poudre (28) est placé sur l'extrémité en aval de la voie d'air comprimé à proximité du canal de transport de la poudre (4).
